# EUROPÄISCHE PATENTSCHRIFT

(11) **EP 0 731 038 B1**
(45) Veröffentlichungstag und Bekanntmachung des Hinweises auf die Patenterteilung: **23.06.1999**
(21) Anmeldenummer: 96103550.8
(22) Anmeldetag: 07.03.1996
(51) Int. Cl.: B65D 71/20

(54) **Kartonzuschnitt zum Herstellen einer Mehrstückverpackung**
Carton blank for making a multipack
Flan en carton pour la fabrication d'un emballage multiple

(30) Priorität: 10.03.1995 DE 19508619
(43) Veröffentlichungstag der Anmeldung: 11.09.1996
(73) Patentinhaber: 4P Nicolaus Kempten GmbH, D-87437 Kempten (DE)
(72) Erfinder: Städele, Norbert, 92318 Neumarkt (DE)
(74) Vertreter: Hutzelmann, Gerhard

(56) Entgegenhaltungen:
- DE-A- 1 486 283
- DE-A- 2 122 807
- FR-A- 2 176 517
- US-A- 3 443 681

## Beschreibung

Die Erfindung bezieht sich auf einen Kartonzuschnitt zum Herstellen einer Mehrstückverpackung, mit einer Deckwand und einer Bodenwand, zwischen denen Seitenwände angeordnet sind.

Derartige Kartonzuschnitte und daraus hergestellte Mehrstückverpackungen sind in einer Vielzahl bekannt. Alle haben den Nachteil, daß sie beim Übereinanderstapeln einen sehr instabilen Stoß an Verpackungen ergeben, der zusätzlich abgesichert werden muß.

Der Erfindung liegt die Aufgabe zugrunde, einen Kartonzuschnitt so auszugestalten, daß mehrere übereinander gestapelte Mehrstückverpackungen einen sicheren Stapel bilden, der keine weiteren Sicherungsmaßnahmen erfordert.

Diese Aufgabe wird erfindungsgemäß dadurch gelöst, daß die Deckwand und die Bodenwand in ihrem jeweiligen Flächenabschnitt Verrastungsmittel aufweisen, welche im übereinander gestapelten Zustand mehrerer Mehrstückverpackungen ineinander einzugreifen vermögen.

Diese Verrastungsmittel greifen beim Übereinanderstapeln der Mehrstückverpackungen zwangsläufig ineinander ein, so daß ein seitliches Verrutschen der Mehrstückverpackungen untereinander ausgeschlossen ist.

Eine sehr vorteilhafte Ausgestaltung der Erfindung liegt darin, daß die Verrastungsmittel in ihrer Form an die Form der zu verpackenden Gegenstände angepaßt sind.

Dadurch wird das Ineinandereingreifen der Verrastungsmittel durch die verpackten Gegenstände sehr wirksam unterstützt.

Eine vorteilhafte Ausgestaltung der Erfindung liegt auch darin, daß die Verrastungsmittel der Deckwand oder der Bodenwand Stege aufweisen.

Ebenfalls sehr vorteilhaft ist es, wenn erfindungsgemäß die Stege in einem Winkel von etwa 90° zueinander angeordnet sind.

Dadurch wird das Eingreifen der Verrastungsmittel ineinander stark erleichtert.

Eine weitere vorteilhafte Ausgestaltung der Erfindung liegt darin, daß die Verrastungsmittel kreisförmig ausgebildet bzw. angeordnet sind.

Als sehr günstig hat es sich auch erwiesen, wenn gemäß der Erfindung die Verrastungsmittel von Ausnehmungen umgeben sind.

Ebenfalls sehr günstig ist es, wenn gemäß einer weiteren Ausgestaltung der Erfindung die Verrastungsmittel durch Schnittlinien von der Fläche der Deck- bzw. Bodenwand abgegrenzt sind.

Dabei hat es sich als günstig erwiesen, wenn erfindungsgemäß die Schnittlinien kreisförmig angeordnet sind.

Eine vorteilhafte Ausgestaltung der Erfindung liegt auch darin, daß im Übergangsbereich zwischen der Deckwand bzw. der Bodenwand und den Seitenwänden Ausnehmungen vorgesehen sind, in welche die Gegenstände eingreifen.

Dadurch werden die Gegenstände in ihrer Lage eindeutig fixiert, so daß sie ihre Einwirkung auf die Verrastungsmittel genau positioniert ausüben können.

In der Zeichnung ist die Erfindung anhand eines Ausführungsbeispiels veranschaulicht. Dabei zeigen:
- Fig.1: einen flachliegenden Kartonzuschnitt mit einer Deckwand, zwei Seitenwänden und daran angelenkten Bodenwand-Abschnitten,
- Fig.2: zwei übereinander gestapelte Mehrstückverpackungen, die jeweils aus einem Kartonzuschnitt gemäß Fig.1 aufgerichtet sind,
- Fig.3: einen Vertikalschnitt durch zwei übereinander gestapelte Mehrstückverpackungen und
- Fig.4: einen vergrößert dargestellten Abschnitt aus Fig.3.

Mit 1 ist in Fig.1 ein Kartonzuschnitt bezeichnet, der eine Deckwand 2, zwei an dieser angelenkte Seitenwände 3,4 und zwei Bodenwand-Abschnitte 5,6 aufweist. Im Übergangsbereich zwischen den beiden Seitenwänden 3 und 4 einerseits und der Deckwand 2 bzw. der Bodenwand 5,6 sind Ausnehmungen 7 bzw. 8 angeordnet, in welche zu verpackende Gegenstände 9 mit ihrem oberen bzw. unteren Randabschnitt eingreifen. In der Deckwand sind sechs Verrastungsmittel 10 vorgesehen, die durch Ausnehmungen 11 von der Fläche der Deckwand abgegrenzt und über Stege 12 mit dieser verbunden sind. In den beiden Bodenwand-Abschnitten 5 und 6 sind ebenfalls sechs Verrastungsmittel 13 vorgesehen, welche durch Schnittlinien 14 begrenzt sind, deren Enden nach innen zum Zentrum des Verrastungsmittels 13 gerichtet sind und zwischen benachbarten Endabschnitten einen stegartigen Bereich 15 abgrenzen.

In Fig.2 sind zwei aus jeweils einem Kartonzuschnitt 1 aufgerichtete und dosenförmige Gegenstände 9 umhüllende Mehrstückverpackungen 21 übereinander gestapelt. Dabei greifen die Verrastungsmittel 10 der Deckwand 2 der unteren Mehrstückverpackung und die Verrastungsmittel 13 der Bodenwand 5,6 der oberen Mehrstückverpackung ineinander ein, so daß ein ungewolltes seitliches Verrutschen verhindert wird.

Das gegenseitige Verriegeln der Verrastungsmittel wird nun anhand der beiden Fig. 3 und 4 beschrieben.

Beim Übereinanderstapeln dosenförmiger, mit oberem und unterem Rand ausgestatteter Gegenstände 9, drückt der untere Dosenrand die Verrastungsmittel 13 in die Verrastungsmittel 10 hinein, wie dies insbesondere in Fig.4 deutlich sichbar ist. Der obere Dosenrand des Gegenstandes 9 hält dabei den Boden 5,6 fest, so daß der Rand des Verrastungsmittels 13 in die Ausnehmungen 11 eingreifen kann. Die Spitzen der Verrastungsmittel 13 können sich dabei sowohl an den Stegen 12 als auch an den die Ausnehmungen 11 umgebenden Rändern verhaken.

## Patentansprüche

1. Kartonzuschnitt(1) zum Herstellen einer Mehrstückverpackung(21), mit einer Deckwand(2) und einer Bodenwand(5,6), zwischen denen Seitenwände(3,4) angeordnet sind, **dadurch gekennzeichnet**, daß die Deckwand(2) und die Bodenwand(5,6) in ihrem jeweiligen Flächenabschnitt Verrastungsmittel(10,13) aufweisen, welche im übereinander gestapelten Zustand mehrerer Mehrstückverpackungen(21) ineinander einzugreifen vermögen.

2. Kartonzuschnitt nach Anspruch 1, **dadurch gekennzeichnet**, daß die Verrastungsmittel(10,13) in ihrer Form an die Form der zu verpackenden Gegenstände(9) angepaßt sind.

3. Kartonzuschnitt nach Anspruch 1 oder 2, **dadurch gekennzeichnet**, daß die Verrastungsmittel(10) der Deckwand(2) oder der Bodenwand(5,6) Stege(12,15) aufweisen.

4. Kartonzuschnitt nach Anspruch 3, **dadurch gekennzeichnet**, daß die Stege(12,15) in einem Winkel von etwa 90° zueinander angeordnet sind.

5. Kartonzuschnitt nach einem der vorhergehenden Ansprüche, **dadurch gekennzeichnet**, daß die Verrastungsmittel(10,13) kreisförmig ausgebildet bzw. angeordnet sind.

6. Kartonzuschnitt nach einem der vorhergehenden Ansprüche, **dadurch gekennzeichnet**, daß die Verrastungsmittel(10) von Ausnehmungen(11) umgeben sind.

7. Kartonzuschnitt nach einem der vorhergehenden Ansprüche, **dadurch gekennzeichnet**, daß die Verrastungsmittel(13) durch Schnittlinien(14) von der Fläche der Deck- bzw. Bodenwand abgegrenzt sind.

8. Kartonzuschnitt nach Anspruch 7, **dadurch gekennzeichnet**, daß die Schnittlinien(14) kreisförmig angeordnet sind.

9. Kartonzuschnitt nach einem der vorhergehenden Ansprüche, **dadurch gekennzeichnet**, daß im Übergangsbereich zwischen der Deckwand(2) bzw. der Bodenwand(5,6) und den Seitenwänden(3,4) Ausnehmungen(7,8) vorgesehen sind, in welche die Gegenstände(9) eingreifen.

## Claims

1. Board blank (1) for the production of a multipack (21), with a top panel (2) and a base panel (5, 6) between which side panels (3, 4) are located, **wherein** the top panel (2) and the base panel (5, 6) have locking elements (10, 13) in their respective flat section that are designed to engage each other when several multipacks (21) are stacked on top of each other.

2. Board blank according to claim 1, **wherein** the shape of the locking elements (10, 13) is chosen to match the shape of the objects (9) that are being packaged.

3. Board blank according to claim 1 or 2, **wherein** the locking elements (10) in the top panel (2) or the base panel (5, 6) have tags (12, 15).

4. Board blank according to claim 3, **wherein** the tags (12, 15) are located at an angle of about 90° to each other.

5. Board blank according to one of the previous claims, **wherein** the locking elements (10, 13) are designed and/or located in a circular shape.

6. Board blank according to one of the previous claims, **wherein** the locking elements (10) are surrounded by openings (11).

7. Board blank according to one of the previous claims, **wherein** the locking elements (13) are separated from the flat section of the top and/or base panel by cut lines (14).

8. Board blank according to claim 7, **wherein** the cut lines (14) are located in a circular pattern.

9. Board blank according to one of the previous claims, **wherein** openings (7, 8) which are engaged by objects (9) are provided in transitional area between the top panel (2) and/or base panel (5, 6) and the side panels (3, 4).

## Revendications

1. Découpe de carton (1) pour fabriquer un emballage de plusieurs pièces (21), avec une paroi de recouvrement (2) et une paroi de fond (5, 6) entre lesquelles sont placées des parois intermédiaires (3, 4), **caractérisée en ce que** la paroi de recouvrement (2) et la paroi de fond (5, 6) présentent dans leur section de surface respective des moyens d'enclenchement (10, 13) qui peuvent avoir prise les uns dans les autres lorsque plusieurs emballages (21) sont empilés les uns sur les autres.

2. Découpe de carton selon la revendication 1, **caractérisée en ce que** les moyens d'enclenchement (10, 13) ont une forme adaptée à la forme des objets (9) à emballer.

3. Découpe de carton selon la revendication 1 ou 2, **caractérisée en ce que** les moyens d'enclenchement (10) de la paroi de recouvrement (2) ou de la paroi de fond (5, 6) présentent des nervures (12, 15).

4. Découpe de carton selon la revendication 3, **caractérisée en ce que** les nervures (12, 15) sont placées dans un angle d'environ 90° l'une par rapport à l'autre.

5. Découpe de carton selon l'une des revendications précédentes, **caractérisée en ce que** les moyens d'enclenchement (10, 13) sont formés ou placés de façon circulaire.

6. Découpe de carton selon l'une des revendications précédentes, **caractérisée en ce que** les moyens d'enclenchement (10) sont entourés de creux (11).

7. Découpe de carton selon l'une des revendications précédentes, **caractérisée en ce que** les moyens d'enclenchement (13) sont délimités de la surface de la paroi de recouvrement ou de la paroi de fond par des lignes de découpe (14).

8. Découpe de carton selon la revendication 7, **caractérisée en ce que** les lignes de découpe (14) sont disposées de façon circulaire.

9. Découpe de carton selon l'une des revendications précédentes, **caractérisée en ce que** des creux (7, 8) sont prévus dans la zone de passage entre la paroi de recouvrement (2) ou la paroi de fond (5, 6) et les parois latérales (3, 4), creux dans lesquels les objets ont prise.
